# EUROPÄISCHE PATENTSCHRIFT

(11) **EP 3 061 931 B1**
(45) Veröffentlichungstag und Bekanntmachung des Hinweises auf die Patenterteilung: **11.10.2017**
(21) Anmeldenummer: 16155984.4
(22) Anmeldetag: 16.02.2016
(51) Int. Cl.: F01N 1/00, F01N 3/038, F01N 13/00, F01N 13/18

(54) **ABGASFÜHRUNGSSYSTEM FÜR EINE BRENNKRAFTMASCHINE**
EXHAUST GAS SYSTEM FOR A COMBUSTION ENGINE
SYSTEME D'ECHAPPEMENT DE GAZ D'UN MOTEUR A COMBUSTION INTERNE

(30) Priorität: 24.02.2015 DE 102015102611
(43) Veröffentlichungstag der Anmeldung: 31.08.2016
(73) Patentinhaber: Eberspächer Exhaust Technology GmbH & Co. KG, 66539 Neunkirchen (DE)
(72) Erfinder: Boriga, Remus, 73249 Wernau (DE); Marquardt-Stammberger, Michael, 72525 Münsingen (DE)
(74) Vertreter: RLTG

(56) Entgegenhaltungen:
- EP-A2- 1 039 105
- DE-A1-102012 206 871
- US-A1- 2004 079 079
- US-A1- 2014 054 101
- US-A1- 2014 161 677
- US-A1- 2014 166 392

## Beschreibung

Die vorliegende Erfindung betrifft ein Abgasführungssystem für eine Brennkraftmaschine, die beispielsweise in einem Personenkraftwagen, einem Lastkraftwagen oder einem Zweirad vorgesehen sein kann.

Bei Verbrennungsabgase von einer Brennkraftmaschine wegführenden Abgasführungssystemen sind häufig zum Erfassen der Zusammensetzung der Verbrennungsabgase beispielsweise in einem stromaufwärtigen Bereich derselben eine oder mehrere Sonden vorgesehen, welche zur Wechselwirkung mit den Abgasen in das Abgasströmungsvolumen des Abgasführungssystems eingreifen. Im stromabwärtigen Endbereich eines Abgasführungssystems ist dieses im Allgemeinen nach außen offen, so dass grundsätzlich die Möglichkeit besteht, dass in diesem stromabwärtigen Endbereich des Abgasführungssystems Flüssigkeit, wie z. B. Wasser, eindringt. Gelangt das Wasser bis in den Bereich der Sonden, können diese beschädigt werden. Da die die Abgaszusammensetzung repräsentierenden Ausgangssignale derartiger Sonden für die Ansteuerung beispielsweise auch einer Brennkraftmaschine genutzt werden, um einen möglichst geringen Schadstoffausstoß erreichen zu können, kann ein Funktionsausfall oder eine Fehlfunktion in dem Bereich der Sonden eine entsprechende Beeinträchtigung im Betrieb einer Brennkraftmaschine oder anderer Systembereiche eines Fahrzeugs nach sich ziehen.

Ein Abgasführungssystem gemäß dem Oberbegriff des Anspruchs 1 ist aus der US 2014/0161677 A1 bekannt. Bei diesem Abgasführungssystem ist im Bereich zweier aneinander angrenzender Abgasführungsrohrbereiche einer der beiden Abgasführungsrohrbereiche radial erweitert. Der andere Abgasführungsrohrbereich greift in den radial erweiterten Abgasführungsrohrbereich ein, so dass ein Zwischenraum mit ringartiger Gestalt zwischen den beiden Abgasführungsrohrbereichen gebildet ist. Über diesen Zwischenraum ist das im Inneren der Abgasführungsrohrbereiche gebildete Abgasströmungsvolumen zu einem den Angrenzungsbereich der Abgasführungsrohrbereiche aneinander umgebenden und mit partikelartigem Material gefüllten Raum offen. Um einen Hindurchtritt des partikelartigen Materials durch den Zwischenraum zu vermeiden, sind in diesem Angrenzungsbereich die Abgasführungsrohrbereiche durch eine Fasermatte umgeben.

Aus der EP 1 039 105 A2 ist eine Abgasanlage für eine Brennkraftmaschine bekannt, bei welcher im Bereich zweier ineinander eingesteckter Rohre eine Kondensatfalle gebildet ist. Dazu ist das axiale Ende des in das andere Rohr eingesteckten Rohrs verjüngt oder bereichsweise abgeflacht, um einen Zwischenraum zwischen diesen beiden Rohren zu bilden, der entweder die Gestalt eines Rings oder die Gestalt eines Kreissegments aufweist.

Es ist die Aufgabe der vorliegenden Erfindung, ein Abgasführungssystem für eine Brennkraftmaschine, insbesondere eines Fahrzeugs, bereitzustellen, welches bei einfachem, stabilem und kompaktem Aufbau das Eindringen von Flüssigkeit verhindert.

Erfindungsgemäß wird diese Aufgabe gelöst durch ein Abgasführungssystem für eine Brennkraftmaschine, gemäß Anspruch 1. Diese umfasst einen stromaufwärtigen ersten Abgasführungsrohrbereich, einen in einem Übergangsbereich in einer Abgasströmungsrichtung an den ersten Abgasführungsrohrbereich anschließenden stromabwärtigen zweiten Abgasführungsrohrbereich, einen aus einem Abgasströmungsvolumen im ersten Abgasführungsrohrbereich oder/und im zweiten Abgasführungsrohrbereich zu einem Flüssigkeitssammelvolumen offenen Flüssigkeitsableitkanalbereich im Übergangsbereich.

Bei dem erfindungsgemäß aufgebauten Abgasführungssystem ist dort, wo zwei Abgasführungsrohrbereiche aneinander anschließen, dafür gesorgt, dass vom stromabwärtigen Endbereich des Abgasführungssystems eindringende Flüssigkeit über den Flüssigkeitsableitkanal aus dem Abgasströmungsvolumen abgeleitet und in einem Flüssigkeitssammelvolumen aufgenommen wird. Das Vorsehen des Flüssigkeitsableitkanalbereichs dort, wo zwei Abgasführungsrohrbereiche aneinander angrenzen, kann bei kompakter Bauart einfach realisiert werden und vermeidet das Einarbeiten spezieller Kanalanordnungen in einzelne Komponenten eines Abgasführungssystems.

Bei dem erfindungsgemäßen Abgasführungssystem ist ferner vorgesehen, dass der Flüssigkeitsableitkanalbereich einen zwischen dem ersten Abgasführungsrohrbereich und dem zweiten Abgasführungsrohrbereich gebildeten Zwischenraum umfasst. Ein derartiger Zwischenraum kann in einfacher Weise beispielsweise durch einen Sprung in der Querabmessung der aneinander angrenzenden Abgasführungsrohrbereiche bereitgestellt werden und erfordert keine zusätzlichen baulichen Maßnahmen.

Um einerseits die beiden Abgasführungsrohrbereiche miteinander verbinden zu können, andererseits auch den Zwischenraum für den Flüssigkeitsaustritt erzeugen zu können, greift im Übergangsbereich ein stromabwärtiger Endbereich des ersten Abgasführungsrohrbereich in einen stromaufwärtigen Endbereich des zweiten Abgasführungsrohrbereich ein, und der Zwischenraum ist in einem Umfangsbereich zwischen einer Außenoberfläche des ersten Abgasführungsrohrbereich und einer Innenoberfläche des zweiten Abgasführungsrohrbereich gebildet.

Der Sprung in der Querabmessung im Übergangsbereich zwischen den beiden Abgasführungsrohrbereichen zum Erzeugen des Zwischenraums für den Flüssigkeitsableitkanalbereich ist erfindungsgemäß dadurch bereitgestellt, dass der zweite Abgasführungsrohrbereich in Richtung stromaufwärts zu seinem stromaufwärtigen Endbereich in wenigstens einer Richtung quer zur Abgasströmungsrichtung erweitert ist. Diese Erweiterung beispielsweise bezüglich einer kreisrunden Grund-Querschnittsgeometrie ist dadurch bereitgestellt, dass der zweite Abgasführungsrohrbereich in seinem stromaufwärtigen Endbereich eine abgeflachte runde Umfangskontur, vorzugsweise oval oder elliptisch, aufweist.

Um bei dem erfindungsgemäß aufgebauten Abgasführungssystem in Zuordnung zu dem Übergangsbereich das Flüssigkeitssammelvolumen bereitzustellen, wird vorgeschlagen, dass der Übergangsbereich in einem das Flüssigkeitssammelvolumen bereitstellenden Gehäuse angeordnet ist.

Zum Bereitstellen einer stabilen Baugruppe wird vorgeschlagen, dass das Gehäuse eine Eintrittsöffnung aufweist, wobei der erste Abgasführungsrohrbereich durch die Eintrittsöffnung in das Innere des Gehäuses geführt ist, oder/und eine Austrittsöffnung aufweist, wobei der zweite Abgasführungsrohrbereich durch die Austrittsöffnung aus dem Inneren des Gehäuses geführt ist. Insbesondere kann dabei vorgesehen sein, dass der erste Abgasführungsrohrbereich einen im Inneren des Gehäuses sich erstreckenden, den stromabwärtigen Endbereich des ersten Abgasführungsrohrbereich bereitstellenden, mit dem Gehäuse im Bereich der Eintrittsöffnung fest verbundenen ersten Rohrabschnitt umfasst, oder/und dass der zweite Abgasführungsrohrbereich einen im Inneren des Gehäuses sich erstreckenden, den stromaufwärtigen Endbereich des zweiten Abgasführungsrohrbereichs bereitstellenden, mit dem Gehäuse im Bereich der Austrittsöffnung fest verbundenen zweiten Rohrabschnitt umfasst.

Das Gehäuse kann mit dem ersten Rohrabschnitt und dem zweiten Rohrabschnitt als eine Baugruppe nach Art eines Schalldämpfers bzw. Endschalldämpfers aufgebaut sein. Um die Zu- bzw. Ableitung von Abgasen zu bzw. von dieser Baugruppe in einfacher Weise zu realisieren, wird vorgeschlagen, dass der erste Abgasführungsrohrbereich einen mit dem ersten Rohrabschnitt vorzugsweise im Bereich der Eintrittsöffnung fest verbundenen dritten Rohrabschnitt umfasst, oder/und dass der zweite Abgasführungsrohrbereich einen mit dem zweiten Rohrabschnitt vorzugsweise im Bereich der Austrittsöffnung fest verbundenen vierten Rohrabschnitt umfasst.

Um mit dem Gehäuse nicht nur die Funktionalität eines Flüssigkeitssammelvolumens bereitzustellen, sondern dieses auch insbesondere zur Schalldämpfung nutzen zu können, wird vorgeschlagen, dass im Inneren des Gehäuses wenigstens ein plattenartiges Schalldämmungselement angeordnet ist.

Dabei kann die Anordnung derart sein, dass wenigstens ein Schalldämmungselement den stromaufwärtigen Endbereich des zweiten Abgasführungsrohrbereichs umgibt oder/und mit dem stromaufwärtigen Endbereich des zweiten Abgasführungsrohrbereich fest verbunden ist oder/und in seinem Außenumfangsbereich mit dem Gehäuse fest verbunden ist oder/und eine erste Schalldämmungsöffnungsanordnung umfasst. Insbesondere kann dabei das wenigstens eine Schalldämmungselement den Innenraum des Gehäuses in zwei Bereiche unterteilen, die über die erste Schalldämmungsöffnungsanordnung in Verbindung miteinander stehen, so dass gleichwohl ein großer Innenvolumenbereich des Gehäuses als Flüssigkeitssammelvolumen zur Verfügung steht.

Die Schalldämmungsfunktionalität kann bei dem erfindungsgemäßen Abgasführungssystem dadurch weiter verbessert werden, dass der zweite Abgasführungsrohrbereich in seinem im Inneren des Gehäuses verlaufenen Bereich eine zweite Schalldämmungsöffnungsanordnung stromabwärts des Übergangsbereichs aufweist.

Um auch im Bereich des Gehäuses den Aufbau möglichst einfach zu gestalten, gleichwohl jedoch die Möglichkeit zu schaffen, die beiden Abgasführungsrohrbereiche in dieses zu führen bzw. an dieses anzukoppeln, wird vorgeschlagen, dass das Gehäuse eine wenigstens einen Teil der, vorzugsweise die ganze Eintrittsöffnung und wenigstens einen Teil der Austrittsöffnung bereitstellende erste Gehäuseschale und eine einen nicht durch die erste Gehäuseschale bereitgestellten Teil der Eintrittsöffnung und einen nicht durch die erste Gehäuseschale bereitgestellten Teil der Austrittsöffnung bereitstellende, mit der ersten Gehäuseschale fest verbundene zweite Gehäuseschale umfasst.

Die vorliegende Erfindung wird nachfolgend mit Bezug auf die beiliegenden Figuren detailliert beschrieben. Es zeigt:
- Fig. 1: ein in einem Kraftfahrzeug einsetzbares Abgasführungssystem;
- Fig. 2: einen stromabwärtigen Endbereich eines Abgasführungssystems mit einem nur teilweise dargestellten und ein Flüssigkeitssammelvolumen bereitstellenden Gehäuse;
- Fig. 3: den in Fig. 2 dargestellten Bereich eines Abgasführungssystems, teilweise im Schnitt;
- Fig. 4: in prinzipartiger Darstellung und betrachtet in Abgasströmungsrichtung, einen Übergangsbereich zwischen zwei Abgasführungsrohrbereichen.

In Fig. 1 ist ein Abgasführungssystem 10 für eine Brennkraftmaschine beispielsweise in einem Personenkraftwagen dargestellt. Das Abgasführungssystem 10 ist in seinem stromaufwärtigen Endbereich 12 zur Aufnahme von Verbrennungsabgasen von einer Brennkraftmaschine ausgebildet. In diesem stromaufwärtigen Endbereich 12 sind im Abgasführungssystem 10 Sonden 14, 16 vorgesehen, die in den im Abgasführungssystem 10 strömenden Gasstrom hineinragen und somit Information über die Zusammensetzung der Verbrennungsabgase liefern. Diese Information kann beispielsweise zur Ansteuerung einer Brennkraftmaschine genutzt werden, um den Schadstoffausstoß zu minimieren. Die Verbrennungsabgase strömen in einer Gasströmungsrichtung G durch ein Abgasrohr 17 vom stromaufwärtigen Endbereich 12 zu einem stromabwärtigen Endbereich 18 des Abgasführungssystems 10. Im stromabwärtigen Endbereich 18 verlassen die Verbrennungsabgase das Abgasführungssystem 10 im dargestellten Ausgestaltungsbeispiel über zwei von einem Schalldämpfer bzw. Endschalldämpfer 20 weg führende Endrohre 22, 24.

Nachfolgend werden mit Bezug auf die Fig. 2 bis 4 technische Maßnahmen beschrieben, durch welche dafür gesorgt wird, dass im Bereich des stromabwärtigen Endbereichs 18 in das Abgasführungssystem 10 eintretende Flüssigkeit, wie z. B. Wasser, davon abgehalten wird, in Richtung zu dem stromaufwärtigen Endbereich 12 und insbesondere die dort positionierten Sonden 14, 16 zu gelangen.

Die Fig. 2 und 3 zeigen den stromabwärtigen Endbereich 18 des Abgasführungssystems 20 mit dem dort positionierten Schalldämpfer 20. Der Schalldämpfer 20 umfasst ein allgemein mit 26 bezeichnetes Gehäuse, von welchem in den Fig. 2 und 3 nur eine untere Gehäuseschale 28 dargestellt ist.

Das Abgasführungssystem 10 umfasst einen stromaufwärtigen ersten Abgasführungsrohrbereich 30, der in das Innere 32 des Gehäuses 26 führt. Ferner umfasst das Abgasführungssystem 10 einen stromabwärtigen zweiten Abgasführungsrohrbereich 34, der aus dem Inneren 32 des Gehäuses 26 herausführt und in dem in den Fig. 2 und 3 dargestellten Beispiel mit einem einzigen Endrohr 22 ausgebildet ist. Wie die Fig. 3 dies zeigt, stehen der erste Abgasführungsrohrbereich 30 und der zweite Abgasführungsrohrbereich 34 in Strömungsverbindung, so dass die das Abgasführungssystem 10 durchströmenden Abgase in der Abgasströmungsrichtung G vom ersten Abgasführungsrohrbereich 30 in den zweiten Abgasführungsrohrbereich 34 strömen können.

In Fig. 3 ist deutlich erkennbar, dass ein stromabwärtiger Endbereich 36 des ersten Abgasführungsrohrbereichs 30 in einem allgemein mit 38 bezeichneten Übergangsbereich in einen stromaufwärtigen Endbereich 40 des zweiten Abgasführungsrohrbereichs 34 eingreift. Beispielsweise können der erste Abgasführungsrohrbereich 30 und der zweite Abgasführungsrohrbereich 34 in diesen Endbereichen 38, 40 mit im Wesentlichen zylindrischer Gestalt ausgebildet sein.

Der erste Abgasführungsrohrbereich 30 umfasst einen im Wesentlichen im Inneren 32 des Gehäuses 26 sich erstreckenden und den stromabwärtigen Endbereich 36 bereitstellenden ersten Rohrabschnitt 42. Der zweite Abgasführungsrohrbereich 34 umfasst einen sich ebenfalls im Wesentlichen im Inneren 32 des Gehäuses 26 erstreckenden zweiten Rohrabschnitt 44, welcher den stromaufwärtigen Endbereich 40 bereitstellt. In seinem vom stromabwärtigen Endbereich 36 entfernten Ende ist der erste Rohrabschnitt 42 in eine in der Gehäuseschale 28 ausgebildete Eintrittsöffnung 46 eingesetzt und in diesem Bereich beispielsweise mit einem die Eintrittsöffnung 46 umgebenden, im Wesentlichen zylindrischen Abschnitt 48 der Geäuseschale 28 beispielsweise durch Verschweißung fest und fluiddicht verbunden. Ein dem ersten Abgasführungsrohrbereich 30 zuzurechnender dritter Rohrabschnitt 40 kann beispielsweise im Bereich der Eintrittsöffnung 46 in das dort positionierte Ende des ersten Rohrabschnitts 42 eingesetzt und damit beispielsweise durch Verschweißung fest und fluiddicht verbunden sein.

Der zweite Rohrabschnitt 44 ist in seinem vom stromaufwärtigen Endbereich 40 abgewandt liegenden Ende im Bereich einer im Gehäuse 26 ausgebildeten Austrittsöffnung 52 mit dem Gehäuse beispielsweise durch Verschweißung fest verbunden. Die Fig. 2 und 3 zeigen deutlich, dass nur ein Teil dieser Austrittsöffnung 52 in der in den Figuren dargestellten unteren Gehäuseschale 28 ausgebildet ist. Der verbleibende Teil der Austrittsöffnung ist in der auf die untere Gehäuseschale 28 aufzusetzende obere Gehäuseschale ausgebildet. Auch hier kann durch diese beiden Gehäuseschalen zusammen ein die Austrittsöffnung 52 umgebender, beispielsweise zylindrischer Randbereich gebildet sein, mit welchen der zweite Rohrabschnitt 44 beispielsweise durch Verschweißung fest und fluiddicht verbunden sein kann. Die beiden Gehäuseschalen können im Bereich von daran jeweils ausgebildeten, flanschartigen Randbereichen 54 miteinander fest und fluiddicht, beispielsweise durch Verschweißung, verbunden sein. Ein beispielsweise im Bereich der Austrittsöffnung 52 in das dort positionierte Ende des zweiten Rohrabschnitts 44 eingesetzter vierter Rohrabschnitt 56 ist mit dem zweiten Rohrabschnitt 44 beispielsweise durch Verschweißung fest verbunden und stellt im dargestellten Beispiel das Endrohr 22 bereit, während der erste Rohrabschnitt 42 beispielsweise ein Eintrittsrohr und der zweite Rohrabschnitt 44 beispielsweise ein Austrittsrohr des Schalldämpfers 20 bereitstellen.

Im Bereich des Übergangsbereichs 38 sind der erste Rohrabschnitt 42 und der zweite Rohrabschnitt 44 in ihren Endbereichen 36, 40 so dimensioniert bzw. geformt, dass sich ein im Einbauzustand in ein Fahrzeug im Wesentlichen in einem unteren Bereich positionierter Zwischenraum 58 ergibt, der im Wesentlichen einen zum Inneren 32 des Gehäuses 26 führenden Flüssigkeitsableitkanal 60 bildet. Dieser Zwischenraum 58 kann beispielsweise dadurch bereitgestellt werden, dass der erste Rohrabschnitt 42 in seinem stromabwärtigen Endbereich 36 mit im Wesentlichen kreisrunder Querschnittskontur bereitgestellt ist. Der zweite Rohrabschnitt 44 kann ausgehend von einem beispielsweise ebenfalls mit kreisrunder, im Wesentlichen zylindrischer Querschnittsgeometrie ausgebildeten Zentralbereich 62 trichterartig erweitert und dann abgeflacht sein, so dass sich im stromaufwärtigen Endbereich 40 des zweiten Rohrabschnitts 44 eine abgeflacht runde, beispielsweise näherungsweise ovale oder elliptische Querschnittskontur ergibt, die im Vergleich zur Querschnittskontur des stromabwärtigen Endbereichs 36 des ersten Rohrabschnitts 42 in wenigstens einer Richtung quer zur Gasströmungsrichtung G erweitert ist. Somit ergibt sich in einem Umfangsbereich der in der prinzipartigen Darstellung der Fig. 4 deutlich erkennbare, mit näherungsweise sichelartiger Gestalt ausgebildete Zwischenraum 58 zwischen einer Außenoberfläche 64 des ersten Rohrabschnitts 42 im stromabwärtigen Endbereich 36 und einer Innenoberfläche 66 des zweiten Rohrabschnitts 44 im stromaufwärtigen Endbereich 40. Dort, wo die beiden Endbereiche 36, 40 aneinander anliegen, also in Fig. 4 im oberen Bereich der Darstellung, können die beiden Rohrabschnitte 42, 44 beispielsweise durch Verschweißung oder/und durch Presspassung fest miteinander verbunden sein.

Der Schalldämpfer 20 umfasst ferner ein beispielsweise im Übergangsbereich 38 den stromaufwärtigen Endbereich 40 umgebendes und in diesem Bereich mit dem zweiten Rohrabschnitt 44 fest verbundenes, plattenartiges Schalldämmungselement 68, das mit seinem Außenumfangsbereich an einer Innenoberfläche des Gehäuses 26 festgelegt sein kann. Das Schalldämmungselement 68 unterteilt das Innere 32 des Gehäuses 26 in zwei Raumbereiche 70, 72. Da im Schalldämmungselement 68 eine eine Vielzahl von Löchern bzw. Öffnungen umfassende erste Schalldämmungsöffnungsanordnung 74 ausgebildet ist, sind die beiden Raumbereiche 70, 72 jedoch grundsätzlich in Verbindung miteinander. Eine zweite Schalldämmungsöffnungsanordnung 76 ist im zentralen Bereich 62 des zweiten Rohrabschnitts 44 ausgebildet, so dass grundsätzlich das im Bereich des Schalldämpfers 20 bzw. im Bereich des ersten Abgasführungsrohrbereichs 30 bzw. des zweiten Abgasführungsrohrbereichs 34 gebildete Abgasströmungsvolumen 78 zum Inneren 32 des Gehäuses 26 offen ist. Primär durch Schallreflexion tragen die beiden Schalldämmungsöffnungsanordnungen 74, 76 des Schalldämpfers 20 zur Schalldämpfung bei.

Durch das Bereitstellen des im Wesentlichen den Flüssigkeitsableitkanal 60 bereitstellenden Zwischenraums 58 im Übergangsbereich 38 zwischen den beiden Abgasführungsrohrbereichen 30, 34 wird für über das Endrohr 22 bzw. den zweiten Abgasführungsrohrbereich 34 eindringende Flüssigkeit, beispielsweise Wasser, die Möglichkeit geschaffen, vor dem Eindringen in den ersten Abgasführungsrohrbereich 30 in ein insbesondere im Bereich der unteren Gehäuseschale 28 bereitgestelltes Flüssigkeitssammelvolumen 80 einzutreten. Ein Teil des über das Endrohr 22 eintretenden Wassers kann insbesondere dann, wenn die Einströmgeschwindigkeit vergleichsweise gering ist, auch über die zweite Schalldämmungsöffnungsanordnung 76 in das Flüssigkeitssammelvolumen 80 gelangen. Insbesondere bei schwallartigem Eintreten von Wasser, wie dies beispielsweise beim Durchfahren von Flüssigkeitsbecken bzw. Wasserläufen oder dergleichen der Fall sein kann, wird das Wasser sich jedoch im Wesentlichen vollständig über die zweite Schalldämmungsöffnungsanordnung 76 hinweg bewegen und kann über den Zwischenraum 58 in das Flüssigkeitssammelvolumen 80 gelangen. Somit ist gewährleistet, dass das Abgasführungssystem 10 bzw. ein damit ausgestattetes Fahrzeug die allgemein geforderte Watfähigkeit aufweist, bei welcher gewährleistet ist, dass auch für eine vorbestimmte Zeitdauer bei abgestellter Brennkraftmaschine das Eindringen von Wasser in das Abgasführungssystem 10 insbesondere bis zum stromaufwärtigen Bereich 12, wo die Sonden 14, 16 positioniert sind, verhindert wird. Durch das im Inneren des Gehäuses 26 bereitgestellte Flüssigkeitssammelvolumen 80 kann eine vergleichsweise große Menge von Flüssigkeit bzw. Wasser aufgenommen werden. Im Verbrennungsbetrieb wird diese Flüssigkeit durch die vergleichsweise hohe Temperatur, welche die verschiedenen Komponenten des Abgasführungssystems 10 aufweisen werden, allmählich abgedampft, wobei der in der Abgasströmungsrichtung G strömende Abgasstrom eine Saugpumpenwirkung für abdampfende Flüssigkeit entwickelt und somit den Flüssigkeitsdampf aus dem Flüssigkeitssammelvolumen 80 abzieht. Erforderlichenfalls können im Bereich des Gehäuses 26 auch manuell oder automatisiert offenbare Drainageöffnungen vorgesehen sein, um größere Mengen von darin angesammelter Flüssigkeit abzuleiten.

Durch die erfindungsgemäß vorgesehene Möglichkeit, in ein Abgasführungssystem eintretende Flüssigkeit durch einen Flüssigkeitsableitkanalbereich im Übergangsbereich zwischen zwei Abgasführungsrohrbereichen ableiten und in einem Flüssigkeitssammelvolumen speichern zu können, ist eine einfache, gleichwohl bei kompakter Bauart realisierbare Möglichkeit geschaffen, weitere Systembereiche eines Abgasführungssystems vor eintretender Flüssigkeit zu schützen. Der erfindungsgemäße Aufbau eines Abgasführungssystems eignet sich daher nicht nur für größere Fahrzeuge, wie z. B. Lastkraftwagen oder Nutzfahrzeuge, sondern kann insbesondere auch bei Personenkraftwagen und bei Zweirädern Anwendung finden. Der erfindungsgemäße Aufbau des Abgasführungssystems beeinträchtigt nicht die Abgasströmung und führt somit nicht zu einem höheren Gegendruck und damit einer Leistungseinbuße eines mit diesem Abgasführungssystem gekoppelten Antriebsaggregats.

Es sei abschließend darauf hingewiesen, dass selbstverständlich das erfindungsgemäße Abgasführungssystem insbesondere im Bereich derjenigen Komponenten, welche den Flüssigkeitsableitkanal bereitstellen oder mit diesem zusammenwirken, anders gestaltet sein könnte. So kann selbstverständlich im Inneren des das Flüssigkeitssammelvolumen auch bereitstellenden Gehäuses für weitere zur Schalldämmung beitragende Maßnahmen gesorgt sein. Auch könnte ein derartiges, das Flüssigkeitssammelvolumen bereitstellendes Gehäuse auch ausschließlich zu diesem Zwecke und ohne der Schalldämmung dienende Maßnahmen bzw. ohne der Positionierung von der Schalldämmung dienenden Komponenten im Inneren desselben aufgebaut sein. Selbstverständlich kann, wie dies beispielsweise auch die Fig. 1 zeigt, der zweite Abgasführungsrohrbereich so aufgebaut sein, dass mehr als ein Endrohr aus dem Gehäuse herausführt.

Weiter könnte das erfindungsgemäße Abgasführungssystem im Wesentlichen auch nur als ein Schalldämpfer ausgebildet sein, also beispielsweise das Gehäuse mit dem ersten Rohrabschnitt und dem zweiten Rohrabschnitt der beiden Abgasführungsrohrbereiche umfassen, an welche Rohrabschnitte dann als separate Baugruppen weitere Rohrabschnitte angefühgt werden können.

## Patentansprüche

1. Abgasführungssystem für eine Brennkraftmaschine, umfassend:
- einen stromaufwärtigen ersten Abgasführungsrohrbereich (30),
- einen in einem Übergangsbereich (38) in einer Abgasströmungsrichtung (G) an den ersten Abgasführungsrohrbereich (30) anschließenden stromabwärtigen zweiten Abgasführungsrohrbereich (34),
- einen aus einem Abgasströmungsvolumen (78) im ersten Abgasführungsrohrbereich (30) oder/und im zweiten Abgasführungsrohrbereich (34) zu einem Flüssigkeitssammelvolumen (80) offenen Flüssigkeitsableitkanalbereich (60) im Übergangsbereich,
wobei der zweite Abgasführungsrohrbereich (34) in Richtung stromaufwärts zu seinem mit zylindrischer Gestalt ausgebildeten stromaufwärtigen Endbereich (40) in wenigstens einer Richtung quer zur Abgasströmungsrichtung (G) erweitert ist und im Übergangsbereich (38) ein mit zylindrischer Gestalt ausgebildeter, kreisrunder stromabwärtiger Endbereich (36) des ersten Abgasführungsrohrbereichs (30) in den mit zylindrischer Gestalt ausgebildeten stromaufwärtigen Endbereich (40) des zweiten Abgasführungsrohrbereichs (34) eingreift, wobei der Flüssigkeitsableitkanalbereich (60) einen zwischen dem mit zylindrischer Gestalt ausgebildeten, kreisrunden stromabwärtigen Endbereich (36) des ersten Abgasführungsrohrbereichs (30) und dem mit zylindrischer Gestalt ausgebildeten stromaufwärtigen Endbereich (40) des zweiten Abgasführungsrohrbereichs (34) gebildeten Zwischenraum (58) umfasst, wobei
- der zweite Abgasführungsrohrbereich (34) in seinem mit zylindrischer Gestalt ausgebildeten stromaufwärtigen Endbereich (40) eine abgeflachte runde Umfangskontur aufweist,
- der Zwischenraum (58) in einem Umfangsbereich zwischen einer Außenoberfläche (64) des mit zylindrischer Gestalt ausgebildeten, kreisrunden stromabwärtigen Endbereichs (36) des ersten Abgasführungsrohrbereich (30) und einer Innenoberfläche (66) des mit zylindrischer Gestalt ausgebildeten stromaufwärtigen Endbereichs (40) des zweiten Abgasführungsrohrbereich (34) mit sichelartiger Gestalt ausgebildet ist, und in einem anderen Umfangsbereich der mit zylindrischer Gestalt ausgebildete, kreisrunde stromabwärtige Endbereich (36) des ersten Abgasführungsrohrbereichs (30) und der mit zylindrischer Gestalt ausgebildete stromaufwärtige Endbereich (40) des zweiten Abgasführungsrohrbereichs (34) aneinander anliegen und durch Verschweißung oder/und Presspassung miteinander fest verbunden sind.

2. Abgasführungssystem nach Anspruch 1, **dadurch gekennzeichnet, dass** der zweite Abgasführungsrohrbereich (34) in seinem stromaufwärtigen Endbereich (40) eine ovale oder elliptische Umfangskontur aufweist.

3. Abgasführungssystem nach einem der Ansprüche 1 oder 2 **dadurch gekennzeichnet, dass** der Übergangsbereich (38) in einem das Flüssigkeitssammelvolumen (80) bereitstellenden Gehäuse (26) angeordnet ist.

4. Abgasführungssystem war Anspruch 3, **dadurch gekennzeichnet, dass** das Gehäuse (26) eine Eintrittsöffnung (46) aufweist, wobei der erste Abgasführungsrohrbereich (30) durch die Eintrittsöffnung (46) in das Innere (32) des Gehäuses (26) geführt ist, oder/und eine Austrittsöffnung (52) aufweist, wobei der zweite Abgasführungsrohrbereich (34) durch die Austrittsöffnung (52) aus dem Inneren (32) des Gehäuses (26) geführt ist.

5. Abgasführungssystem nach Anspruch 4, **dadurch gekennzeichnet, dass** der erste Abgasführungsrohrbereich (30) einen im Inneren (32) des Gehäuses (26) sich erstreckenden, den stromabwärtigen Endbereich (36) des ersten Abgasführungsrohrbereich (30) bereitstellenden, mit dem Gehäuse (26) im Bereich der Eintrittsöffnung (46) fest verbundenen ersten Rohrabschnitt (42) umfasst, oder/und dass der zweite Abgasführungsrohrbereich (34) einen im Inneren (32) des Gehäuses (26) sich erstreckenden, den stromaufwärtigen Endbereich (40) des zweiten Abgasführungsrohrbereichs (34) bereitstellenden, mit dem Gehäuse (26) im Bereich der Austrittsöffnung (52) fest verbundenen zweiten Rohrabschnitt (44) umfasst.

6. Abgasführungssystem nach Anspruch 5, **dadurch gekennzeichnet, dass** der erste Abgasführungsrohrbereich (30) einen mit dem ersten Rohrabschnitt (42) vorzugsweise im Bereich der Eintrittsöffnung (46) fest verbundenen dritten Rohrabschnitt (50) umfasst, oder/und dass der zweite Abgasführungsrohrbereich (34) einen mit dem zweiten Rohrabschnitt (44) vorzugsweise im Bereich der Austrittsöffnung (52) fest verbundenen vierten Rohrabschnitt (56) umfasst.

7. Abgasführungssystem nach einem der Ansprüche 3-6, **dadurch gekennzeichnet, dass** im Inneren (32) des Gehäuses (26) wenigstens ein plattenartiges Schalldämmungselement (68) angeordnet ist.

8. Abgasführungssystem nach Anspruch 7, **dadurch gekennzeichnet, dass** wenigstens ein Schalldämmungselement (68) den stromaufwärtigen Endbereich (40) des zweiten Abgasführungsrohrbereichs (34) umgibt oder/und mit dem stromaufwärtigen Endbereich (40) des zweiten Abgasführungsrohrbereich (34) fest verbunden ist oder/und in seinem Außenumfangsbereich mit dem Gehäuse (26) fest verbunden ist oder/und eine erste Schalldämmungsöffnungsanordnung (74) umfasst.

9. Abgasführungssystem nach einem der Ansprüche 3-8, **dadurch gekennzeichnet, dass** der zweite Abgasführungsrohrbereich (34) in seinem im Inneren (32) des Gehäuses (26) verlaufenen Bereich eine zweite Schalldämmungsöffnungsanordnung (76) stromabwärts des Übergangsbereichs (38) aufweist.

10. Abgasführungssystemen nach Anspruch 4 oder einem der Ansprüche 5-9, sofern auf Anspruch 4 rückbezogen, **dadurch gekennzeichnet, dass** das Gehäuse (26) eine wenigstens einen Teil der, vorzugsweise die ganze Eintrittsöffnung (46) und wenigstens einen Teil der Austrittsöffnung (52) bereitstellende erste Gehäuseschale (28) und eine einen nicht durch die erste Gehäuseschale (28) bereitgestellten Teil der Eintrittsöffnung (46) und einen nicht durch die erste Gehäuseschale (28) bereitgestellten Teil der Austrittsöffnung (52) bereitstellende, mit der ersten Gehäuseschale (28) fest verbundene zweite Gehäuseschale umfasst.

## Claims

1. Exhaust gas guide system for an internal combustion engine, comprising:
- an upstream, first exhaust gas guide pipe area (30),
- a downstream, second exhaust gas guide pipe area (34) adjoining the first exhaust gas guide pipe area (30) in a transition area (38) in an exhaust gas flow direction (G),
- a liquid drain channel area (60) in the transition area, which channel area is open from an exhaust gas flow volume (78) in the first exhaust gas guide pipe area (30) or/and in the second exhaust gas guide pipe area (34) to a liquid collection volume (80),
wherein the second exhaust gas guide pipe area (34) is expanded upstream towards its upstream end area (40) with a cylindrical shape in at least one direction transversely to the exhaust gas flow direction (G) and wherein in the transition area (38) a circular downstream end area (36) of the first exhaust gas guide pipe area (30) with a cylindrical shape engages the upstream end area (40) of the second exhaust gas guide pipe area (34) with a cylindrical shape, wherein the liquid drain channel area (60) comprises an interspace (58) formed between the circular downstream end area (36) of the first exhaust gas guide pipe area (30) with a cylindrical shape and the upstream end area (40) of the second exhaust gas guide pipe area (34),
wherein
- the second exhaust gas guide pipe area (34) with its end region (40) with a cylindrical shape has a flattened round circumferential contour,
- the intermediate space (58) is formed with a crescent shape in a circumferential region between an outer surface (64) of the circular downstream end region (36) adapted with a cylindrical shape of the exhaust gas guiding pipe area (30) and an inner surface (66) of the upstream end region (40) adapted with a cylindrical shape of the second exhaust gas guide pipe area (34), and in another circumferential area the circular downstream end region (36) of the first exhaust gas guide pipe area (30) and the upstream end region (40) adapted with a cylindrical shape of the second exhaust gas guide pipe area (34) abut at each other and are fixedly connected to each other by welding or/and press fit.

2. Exhaust gas guide system according to claim 1, **characterized in that** the second exhaust gas guide pipe area (34) has an oval or elliptical circumferential contour, in its upstream end area (40).

3. Exhaust gas guide system according to one of claims 1 or 2, **characterized in that** the transition area (38) is arranged in a housing (26) providing the liquid collection volume (80).

4. Exhaust gas guide system according to claim 3, **characterized in that** the housing (26) has an inlet opening (46), wherein the first exhaust gas guide pipe area (30) is led through the inlet opening (46) into the interior (32) of the housing (26), or/and an outlet opening (52), wherein the second exhaust gas guide pipe area (34) is led through the outlet opening (52) from the interior (32) of the housing (26).

5. Exhaust gas guide system according to claim 4, **characterized in that** the first exhaust gas guide pipe area (30) comprises a first pipe section (42), which extends in the interior (32) of the housing (26), provides the downstream end area (36) of the first exhaust gas guide pipe area (30) and is fixedly connected to the housing (26) in the area of the inlet opening (46), or/and that the second exhaust gas guide pipe area (34) comprises a second pipe section (44), which extends in the interior (32) of the housing (26), provides the upstream end area (40) of the second exhaust gas guide pipe area (34) and is fixedly connected to the housing (26) in the area of the outlet opening (52).

6. Exhaust gas guide system according to claim 5, **characterized in that** the first exhaust gas guide pipe area (30) comprises a third pipe section (50), which is fixedly connected to the first pipe section (42), preferably in the area of the inlet opening (46), or/and that the second exhaust gas guide pipe area (34) comprises a fourth pipe section (56) fixedly connected to the second pipe section (44) preferably in the area of the outlet opening (52).

7. Exhaust gas guide system according to one of the claims 3-6, **characterized in that** at least one plate-like sound absorption element (68) is arranged in the interior (32) of the housing (26).

8. Exhaust gas guide system according to claim 7, **characterized in that** at least one sound absorption element (68) surrounds the upstream end area (40) of the second exhaust gas guide pipe area (34) or/and is fixedly connected to the upstream end area (40) of the second exhaust gas guide pipe area (34) or/and is fixedly connected to the housing (26) in its outer circumferential area or/and comprises a first sound absorption opening arrangement (74).

9. Exhaust gas guide system according to one of the claims 3-8, **characterized in that** the second exhaust gas guide pipe area (34) has a second sound absorption opening arrangement (76) downstream of the transition area (38) in its area extending in the interior (32) of the housing (26).

10. Exhaust gas guide system according to claim 4, or one of claims 5-9, if referring back to claim 4, **characterized in that** the housing (26) comprises a first housing shell (28), which provides at least a part of and preferably the entire inlet opening (46) and at least a part of the outlet opening (52) and a second housing shell providing a part of the inlet opening (46), which part is not provided by the first housing shell (28) and providing a part of the outlet opening (52), which part is not provided by the first housing shell (28), which said second housing shell is fixedly connected to the first housing shell (28).

## Revendications

1. Système de guidage de gaz d'échappement pour un moteur à combustion, comprenant:
- une première région de tuyau de guidage de gaz d'échappement (30) en amont,
- une deuxième région de tuyau de guidage de gaz d'échappement (34) en aval joignant la première région de tuyau de guidage de gaz d'échappement (30) dans une région de transition (38) dans un sens d'écoulement des gaz d'échappement (G),
- une région de canal de drainage de liquide (60) dans la région de transition ouverte d'un volume d'écoulement de gaz d'échappement (78) dans la première région de tuyau de guidage de gaz d'échappement (30) ou/et dans la deuxième région de tuyau de guidage de gaz d'échappement (34) envers un volume de collecte de liquide (80),
où la deuxième région de tuyau de guidage de gaz d'échappement (34) dans le sens en amont envers sa région d'extrémité (40) de forme cylindrique en amont est élargie dans au moins un sens transverse au sens d'écoulement des gaz d'échappement (G) et où dans la région de transition (38) une région d'extrémité (36) circulaire de forme cylindrique en aval de la première région de tuyau de guidage de gaz d'échappement (30) engage la région d'extrémité (40) de forme cylindrique en amont de la deuxième région de tuyau de guidage de gaz d'échappement (34), où la région de canal de drainage de liquide (60) comprend un espace intermédiaire (58) entre la région d'extrémité (36) circulaire en aval de la première région de tuyau de guidage de gaz d'échappement (30) et la région d'extrémité (40) de forme cylindrique en amont de la deuxième région de tuyau de guidage de gaz d'échappement (34),
où
- la deuxième région de tuyau de guidage de gaz d'échappement (34) a, dans sa région d'extrémité (40) en amont de forme cylindrique, un contour circonférentiel circulaire aplati,
- l'espace intermédiaire (58) a une forme de croissant dans une région circonférentielle entre une surface extérieure (64) de la région d'extrémité (36) circulaire de forme cylindrique en aval de la première région de tuyau de guidage de gaz d'échappement (30) et une surface intérieure (66) la région d'extrémité (40) de forme cylindrique en amont de la deuxième région de tuyau de guidage de gaz d'échappement (34) et où dans une autre région circonférentielle la région d'extrémité (36) circulaire de forme cylindrique en aval de la première région de tuyau de guidage de gaz d'échappement (30) et la région d'extrémité (40) de forme cylindrique en amont de la deuxième région de tuyau de guidage de gaz d'échappement (34) sont adjacentes et sont connectées de manière solide par soudage ou/et ajustement par pression.

2. Système de guidage de gaz d'échappement selon la revendication 1, **caractérisé en ce que** la deuxième région de tuyau de guidage de gaz d'échappement (34) a dans sa région d'extrémité en amont (40) un contour circonférentiel ovale ou elliptique.

3. Système de guidage de gaz d'échappement selon une des revendications 1 ou 2, **caractérisé en ce que** la région de transition (38) est arrangée dans un boîtier (26) prévoyant le volume de collecte de liquide (80).

4. Système de guidage de gaz d'échappement selon la revendication 3, **caractérisé en ce que** le boîtier (26) comprend une ouverture d'entrée (46), où la première région de tuyau de guidage de gaz d'échappement (30) est guidée par l'ouverture d'entrée (46) dans l'intérieur (32) du boîtier (26), ou/et comprend une ouverture de sortie (52), où la deuxième région de tuyau de guidage de gaz d'échappement (34) est guidée par l'ouverture de sortie (52) hors de l'intérieur (32) du boîtier (26).

5. Système de guidage de gaz d'échappement selon la revendication 4, **caractérisé en ce que** la première région de tuyau de guidage de gaz d'échappement (30) comprend une première section de tuyau (42) s'étendant dans l'intérieur du boîtier (26), formant la région d'extrémité en aval (36) de la première région de tuyau de guidage de gaz d'échappement (30) et connectée de manière solide au boîtier (26) dans la région de l'ouverture d'entrée (46), ou/et **en ce que** la deuxième région de tuyau de guidage de gaz d'échappement (34) comprend une deuxième section de tuyau (44) s'étendant dans l'intérieur du boîtier (26), formant la région d'extrémité en amont (40) de la deuxième région de tuyau de guidage de gaz d'échappement (34) et connectée de manière solide au le boîtier (26) dans la région de l'ouverture de sortie (44).

6. Système de guidage de gaz d'échappement selon la revendication 5, **caractérisé en ce que** la première région de tuyau de guidage de gaz d'échappement (30) comprend une troisième section de tuyau (50), de préférence connectée de manière solide à la première section de tuyau (42) dans la région de l'ouverture d'entrée (46), ou/et **en ce que** la deuxième région de tuyau de guidage de gaz d'échappement (34) comprend une quatrième section de tuyau (56), de préférence connectée de manière solide à la deuxième section de tuyau (44) dans la région de l'ouverture de sortie (52).

7. Système de guidage de gaz d'échappement selon une des revendications 3-6, **caractérisé en ce qu'**au moins un élément d'isolation acoustique (68) est arrangé a l'intérieur (32) du boîtier (26).

8. Système de guidage de gaz d'échappement selon la revendication 7, **caractérisé en ce qu'**au moins un élément d'isolation acoustique (68) entoure la région d'extrémité (40) de la deuxième région de tuyau de guidage de gaz d'échappement (34) ou/et est connectée de manière solide à la région d'extrémité (40) en amont de la deuxième région de tuyau de guidage de gaz d'échappement (34) ou/et est dans sa région de circonférence extérieure connectée de manière solide au boîtier (26) ou/et comprend un premier arrangement d'ouverture d'isolation acoustique (74).

9. Système de guidage de gaz d'échappement selon une des revendications 3-8, **caractérisé en ce que** la deuxième région de tuyau de guidage de gaz d'échappement (34) comprend dans une région s'étendant à l'intérieur (32) du boîtier (26) un deuxième arrangement d'ouverture d'isolation acoustique (76) en aval de la région de transition (38).

10. Système de guidage de gaz d'échappement selon la revendication 4 ou une des revendications 5-9, si elle se réfère à la revendication 4, **caractérisé en ce que** le boîtier (26) comprend une première coque de boîtier (28) formant au moins une partie de, de préférence l'entière ouverture d'entrée (46) et au moins une partie de l'ouverture de sortie (52) et une deuxième coque de boîtier, connectée de manière solide à la première coque de boîtier (28) formant une partie de l'ouverture (46) qui n'est pas formée par la première coque de boîtier (28) et une partie de l'ouverture de sortie (52) qui n'est pas formée par la première coque de boîtier (28).
